# EUROPÄISCHE PATENTSCHRIFT

(11) **EP 3 231 528 B1**
(45) Veröffentlichungstag und Bekanntmachung des Hinweises auf die Patenterteilung: **27.02.2019**
(21) Anmeldenummer: 16164975.1
(22) Anmeldetag: 12.04.2016
(51) Int. Cl.: B21D 39/04, B25B 27/10

(54) **PRESSVORRICHTUNG MIT EINER BOLZENFIXIERUNG**
PRESSING DEVICE WITH A BOLT FIXING
DISPOSITIF DE PRESSION COMPRENANT UNE FIXATION À BOULON

(43) Veröffentlichungstag der Anmeldung: 18.10.2017
(73) Patentinhaber: Geberit International AG, 8645 Jona (CH)
(72) Erfinder: HEIMGÄRTNER, Ernst, 8645 Jona (CH); MAINHART, Patrick, 97499 Donnersdorf (DE)
(74) Vertreter: Frischknecht, Harry Ralph

(56) Entgegenhaltungen:
- EP-A1- 2 072 188
- EP-A2- 1 092 487
- EP-A2- 1 114 698
- DE-A1-102008 003 723
- DE-A1-102012 100 357
- DE-B3-102013 112 848
- US-A1- 2008 216 548
- US-A1- 2014 360 243

## Beschreibung

### TECHNISCHES GEBIET

Die vorliegende Erfindung betrifft eine Pressvorrichtung, insbesondere zum Radialverpressen, insbesondere von Rohrfittings nach dem Oberbegriff von Anspruch 1.

### STAND DER TECHNIK

Pressvorrichtungen sind aus dem Stand der Technik bekannt. Beispielsweise offenbart die EP 2 340 899 eine derartige Pressvorrichtung. Eine Pressvorrichtung ist in DE 10 2008 003723 A1 offenbart.

Bei der Pressvorrichtung nach der EP 2 340 899 wirken zwei Hebel auf Pressbacken. Die Hebel sind an einem Pressbackenträger angelenkt und stehen mit diesem über jeweils einen Bolzen in Verbindung. Die Pressbacke ist dabei um den Bolzen relativ zum Pressbackenträger verschwenkbar ausgebildet. Der Bolzen nach der EP 2 340 899 wird über eine Schraube und zwei Deckel im Pressbackenträger gehalten.

Auch sind Pressvorrichtungen bekannt geworden, bei welchen der Bolzen über lösbare Sicherungsringe im Pressbackenträger gehalten wird.

Diese Sicherungselemente verleiten den Benutzer dazu im Falle eines Defektes eines Presshebels, diesen durch einen neuen noch unbenutzten oder durch einen anders abgenutzten Presshebel zu ersetzen. Dieses Austauschen hat verschiedene Nachteile. Einerseits kommt es durch die unterschiedliche Abnutzung, welche der Fachmann nicht unbedingt visuell erkennen kann, zu Fehlverpressungen. Gerade beim Verpressen von Fittings im Zusammenhang mit Wasserleitungen ist dies sehr nachteilig und führt zu undichten Verbindungen.

Andererseits kann es durch das nicht fachgemässe Ersetzen des einen Hebels vorkommen, dass beim Verpressvorgang Teile des Werkzeuges abbrechen und aufgrund der herrschenden Kräfte wie Geschosse von der Pressvorrichtung wegfliegen, was ein deutliches Unfallrisiko für den Installateur darstellt.

### DARSTELLUNG DER ERFINDUNG

Ausgehend von diesem Stand der Technik liegt der Erfindung eine Aufgabe zugrunde, eine Pressvorrichtung anzugeben, welche die Nachteile des Standes überwindet. Insbesondere liegt der Erfindung die Aufgabe zugrunde, eine Pressvorrichtung anzugeben, welche sicherer handhabbar ist.

Diese Aufgabe löst der Gegenstand vom Anspruch 1. Demgemäss umfasst eine Pressvorrichtung mindestens ein Trägerelement mit mindestens einer Trägeröffnung, mindestens ein Presselement mit mindestens einer Lageröffnung zum Aufbringen einer Presskraft auf einen Pressling, wobei das mindestens eine Presselement um mindestens eine Schwenkachse schwenkbar am Trägerelement gelagert ist, wobei sich jeweils ein die Lagerung sowie die Schwenkachse bereitstellender Bolzen durch die mindestens eine Trägeröffnung und die Lageröffnung hindurch erstreckt. Der Bolzen ist endseitig mit einem nicht-lösbaren Sicherungselement bezüglich einer Axialverschiebung zum Trägerelement in der Lageröffnung und der Trägeröffnung gesichert. Das Sicherungselement weist einen durch eine Innenwandung begrenzten Innenraum zur Aufnahme des Bolzenendes auf, wobei im Innenraum mindestens ein auf das Bolzenende, insbesondere auf die Mantelfläche des Bolzenendes, wirkendes Sicherungsteil angeordnet ist.

Durch das Sicherungselement wird der Bolzen also in der Pressvorrichtung gehalten. Da es sich hierbei um ein nicht-lösbares Sicherungselement handelt, wird ein Entfernen bzw. Austauschen des Bolzens verhindert, wodurch die oben genannten Nachteile vermieden werden. Insbesondere wird auf diese Weise eine Pressvorrichtung mit fest zusammengebauten Einzelteilen zur Verfügung gestellt, welche nach dem initialen Zusammenbau nicht mehr geöffnet werden können. Handwerker bzw. Dritte werden daran gehindert, das mindestens eine Presselement zu öffnen, woraus in Folge Fehlverpressungen und Personenschäden vermieden werden können. Dadurch kann eine hohe Sicherheit gewährleistet werden.

Unter der Ausdrucksweise "nicht-lösbar" wird insbesondere verstanden, dass das Sicherungselement nur mit gesteigertem Aufwand unter Zuhilfenahme von das Sicherungselement oder den Bolzen zerstörenden oder beschädigenden Werkzeugen trennbar ist.

Vorzugsweise ist das Sicherungselement nicht zerstörungsfrei lösbar. Das heisst, sollte das Sicherungselement vom Bolzen entfernt werden, so ist dies zwangsläufig mit einer Zerstörung des Sicherungselements verbunden. Eine Demontage des Sicherungselements sowie ein allfälliger Rückbau des Sicherungselements am Bolzen sind folglich nicht möglich.

In einem ersten Aspekt weist die Pressvorrichtung vorzugsweise die Form einer Pressschlinge auf, wobei sowohl das Presselement als auch das Trägerelement die Gestalt eines Schlingenteils aufweist, mit welchem eine Presskraft auf einen Pressling aufbringbar ist, oder die Pressvorrichtung weist vorzugsweise die Form einer Pressschlinge auf, wobei das Presselement die Gestalt eines Schlingenteils aufweist, mit welchem eine Presskraft auf einen Pressling aufbringbar ist, und wobei das Trägerelement ein zwei Schlingenteile verbindendes Element ist. Das Trägerelement kann dabei vorzugsweise derart ausgebildet sein, dass es ähnlich wie das Presselement bei einer Verpressung eine Presskraft auf den Pressling ausübt. Das heisst, das Trägerelement kann ebenfalls eine Pressfunktion erfüllen.

Solch eine Pressschlinge ermöglicht also ein Verpressen von insbesondere rohrförmigen Werkstücken, welche durch einen zylindrischen Öffnungsbereich der Pressschlinge in diese eingeführt und dadurch von dieser umschlossen werden. Unter den Schlingenteilen der Pressschlinge sind vorzugsweise mehrere Glieder zu verstehen, welche gelenkig miteinander verbunden sind und den zylindrischen Öffnungsbereich der Pressschlinge definieren. Die Schlingenteile können also derart gelenkig miteinander verbunden sein, dass die Pressschlinge im Querschnitt im Wesentlichen zylindrisch oder ringförmig ist. Dabei können die Schlingenteile durchgängig miteinander verbunden sein und eine vollständig geschlossene Pressschlinge ohne Unterbrechung bilden, oder es kann beispielsweise zwischen zwei Schlingenteilen, den End-Teilen, ein Abstand zur Ausbildung einer Schliessstelle vorgesehen sein.

In einem weiteren Aspekt ist das Presselement vorzugsweise in Form einer Zwischenbacke mit zwei Lageröffnungen ausgebildet und insbesondere mit einer Pressschlinge verbindbar und das Trägerelement weist zwei Trägeröffnungen auf, wobei sich der Bolzen durch jeweils eine der Trägeröffnungen und der Lageröffnungen hindurch erstreckt.

So kann es sich hierbei also ebenfalls um eine vorzugsweise mehrgliedrige bzw. -teilige Pressschlinge handeln, welche mehrere gelenkig miteinander verbundene Presselemente aufweist. Diese Presselemente können um vorzugsweise rohrförmige Werkstücke gelegt werden. An dem offenen Ende der Pressschlinge, d.h. an der Schliessstelle, kann dann z.B. eine (Vor-)Verpresseinrichtung in Form der Zwischenbacke angesetzt werden, mit deren Hilfe ein vollständiges Schliessen der Pressschlinge und folglich das Verpressen bewirkt werden kann.

In einem weiteren Aspekt sind vorzugsweise zwei Presselemente in der Form von Presshebeln angeordnet und das Trägerelement weist zwei Trägeröffnungen auf, wobei sich der Bolzen durch jeweils eine der Trägeröffnungen und der Lageröffnungen hindurch erstreckt.

Bevorzugterweise sind dabei die beiden Presselemente zwischen zwei beabstandet zueinander liegenden Trägerelementen angeordnet, wobei jedes der Trägerelemente jeweils zwei Lageröffnungen aufweist.

Bevorzugt weisen die beiden Presshebel mindestens zwei Pressbacken zum Aufbringen der Presskraft auf den Pressling auf und die Schwenkachsen liegen parallel zueinander, wobei der eine Presshebel um die eine Schwenkachse und der andere Presshebel um die andere Schwenkachse derart von einer Ausgangslage in eine Presslage verschwenkbar sind, dass am Ende des Pressvorgangs die Pressbacken entlang der Schwenkachsen gesehen gemeinsam einen im wesentlichen geschlossenen Kreis bilden.

Es ist denkbar, dass auch die Pressschlinge mindestens einen Presseinsatz zum Aufbringen der Presskraft auf den Pressling aufweist. Dieser Presseinsatz kann derart in einer Innenfläche der Pressschlinge angeordnet sein, dass er für den Pressvorgang auf der Aussenfläche des zu verpressenden, insbesondere rohrförmigen, Werkstücks zu liegen kommt und dadurch eine zusätzliche Presskraft auf den Pressling ausübt.

Das Sicherungselement kann ein auf das Bolzenende aufgesetztes Sicherungselement sein, welches das Bolzenende mindestens teilweise, vorzugsweise vollständig, umschliesst.

So ist es also denkbar, dass das Sicherungselement z. B. kappenförmig oder ringförmig ausgebildet ist, wobei in dessen Innenraum das Bolzenende aufgenommen wird. Das heisst, das Sicherungselement kann in einer ersten Variante die Gestalt einer Abschlusskappe aufweisen, welche das Bolzenende vollständig aufnimmt und umschliesst, oder das Sicherungselement kann in einer zweiten Variante die Gestalt eines Abschlussrings haben, welcher das Bolzenende aussenumfänglich umschliesst.

Das Sicherungsteil könnte ein Federring sein, der in einer in der Innenwandung umlaufenden Nut platziert ist, welcher Federring in einen sich umfangsseitig um den Bolzen herum erstreckenden Einstich eingreift. Beispielsweise könnte es sich dabei um einen vollständig geschlossenen Federring handeln, welcher sich vollständig in der Nut des Sicherungselements erstreckt und sich somit bei einer Aufnahme des Bolzenendes vollständig um das Bolzenende erstreckt. Der Federring könnte jedoch auch einen Unterbruch aufweisen, so dass sich dieser bei Aufnahme des Bolzenendes nicht vollständig, sondern nur teilweise um das aufgenommene Bolzenende herum erstreckt. Dabei kann der vollständig resp. unterbrochene Federring vor dem Anbringen der Abschlusskappe bzw. Abschlussrings in dessen Nut platziert werden, so dass beim Anbringen der Abschlusskappe bzw. Abschlussrings am Bolzenende dieser Federring in den Einstich am Bolzenende eingreift oder in diesen einschnappt. Ein Federring mit Unterbruch kann gegenüber einem durchgehend geschlossenen Federring einfacher montiert werden.

Es ist auch denkbar, dass das Sicherungsteil mehrere von der Innenwandung in den Innenraum abstehende Laschen sind, welche bei einer Trennkraft auf das Sicherungselement als Widerhaken wirken, oder dass das Sicherungsteil eine Zahnscheibe ist.

Die obgenannten Sicherungsteile bringen insbesondere den Vorteil, dass sie eine stärkere Verbindung zwischen dem Sicherungselement und dem Bolzen ermöglichen und dadurch eine zusätzliche Sicherung betreffend ein ungewolltes Lösen des Sicherungselements vom Bolzen bewirken.

Vorzugsweise umgibt die Innenwandung die vom Trägerelement überstehenden Teile des Bolzens vollständig. Das heisst, wird das Sicherungselement beispielsweise als Abschlusskappe ausgebildet, so nimmt die Innenwandung der Abschlusskappe die überstehenden Teile des Bolzenendes derart vollständig auf, dass keine Teile des Bolzens unbedeckt resp. freistehend bleiben.

Vorzugsweise weist das Sicherungselement aussenseitig eine Aussenwandung auf, welche um die besagte Schwenkachse herum kegelstumpfartig ausgebildet ist, insbesondere derart, dass die Aussenwandung nicht oder nicht effektiv durch ein zangenartiges Werkzeug ergreifbar ist.

Im Falle eines Sicherungselements in Form der Abschlusskappe oder des Abschlussrings verfügt diese über eine Aussenwandung, welche sich, ausgehend vom Trägerelement in Richtung der Bolzenenden gesehen, zunehmend verjüngt. Oder anders gesagt ist dann die Aussenwandung der Abschlusskappe bzw. des Abschlussrings derart ausgebildet, dass die ganz- oder Teilfläche der Aussenform entlang besagter Richtung einen Winkel zur Anlagefläche von kleiner als 90 Grad aufweisen würde.

Die Aussenwandung des Sicherungselements kann um die besagte Schwenkachse herum mit einer Rundung ausgebildet sein. Insbesondere kann dabei die Rundung im Querschnitt als einen ein- oder mehrteiligen Bogen ausgebildet sein, wobei der ein- bzw. mehrteilige Bogen ein Zentrum bzw. Zentren aufweist, welches bzw. welche ausgehend vom Trägerelement in Richtung des Bolzenendes gesehen proximal zum Trägerelement und vom Bolzenende beabstandet angeordnet sind.

Es ist auch denkbar, dass die Aussenwandung aus einer Kombination der obgenannten Ausbildungen besteht, dass also die Aussenwandung sowohl kegelstumpfartig wie auch als eine Rundung, welche beispielsweise im Querschnitt als einen ein- oder mehrteiliger Bogen um die besagte Schwenkachse herum ausgebildet ist.

Eine derartige Ausbildung der Aussenwandung, einzeln oder in Kombination, führt wie erwähnt dazu, dass die Aussenwandung nicht oder nicht effektiv durch ein zangenartiges Werkzeug ergreifbar ist, indem das Werkzeug z. B. an der Aussenwandung abrutscht. Dadurch kann ein Entfernen des Sicherungselements bzw. Bolzens zusätzlich erschwert oder gänzlich verhindert werden.

Vorzugsweise ist beidseitig am Bolzen jeweils ein vorzugsweise identisches nicht-lösbares Sicherungselement angeordnet. Alternativ ist der Bolzen einseitig mit einem integral angeformten Bolzenende ausgebildet, wobei das integrale Bolzenende einen Durchmesser aufweist, welcher grösser als der Durchmesser des Bolzens ist, und wobei auf der anderen Seite das besagte nicht-lösbare Sicherungselement angeordnet ist.

Das heisst, sämtliche der obigen Ausführungen betreffend das nicht-lösbare Sicherungselement können sich auf nur ein solches Sicherungselement an einem der Bolzenenden beziehen, während das andere Bolzenende über ein integral angeformtes, d.h. einstückig ausgebildetes Bolzenende mit einem vergrösserten Durchmesser verfügt. Stattdessen ist es auch möglich, dass der Bolzen an seinen beiden Bolzenenden jeweils über ein Sicherungselement gemäss den obigen Ausführungen verfügt.

Gemäss einem Beispiel ist bevorzugt, dass der Bolzen an beiden Bolzenenden ein integral angeformtes Bolzenende mit vergrössertem Durchmesser aufweist.

Vorzugsweise ist das Sicherungselement ein durch Verformung des Bolzenendes bereitgestellter Flansch.

Darunter kann beispielsweise ein einteiliger Nietbolzen verstanden werden, welcher ein- oder beidseitig vernietet ist. Eine solche Verformung des Bolzenendes kann beispielsweise mittels eines Kaltumformverfahrens erreicht werden, bei welchem eine Umformkraft nur auf eine Teilfläche des Bolzens, hier also auf das Bolzenende, wirkt. Dem Fachmann ist diese Art von Fertigungsverfahren auch unter dem Begriff Taumeln bekannt. Beispielsweise kann der Bolzen als eine sogenannte Taumelniete gefertigt werden, wobei die Teile des Nietbolzens, welche nicht über das Trägerelement herausragen, beabstandet zu den Innenflächen der Träger- bzw. Lageröffnungen in der Pressvorrichtung zu liegen kommen. Es sind aber auch andere Umformtechniken denkbar, um einen Bolzen mit Flansch, resp. einen leicht überstehenden Nietbolzen, zu fertigen.

Die Trägeröffnungen weisen bevorzugt im Bereich des Flansches jeweils eine Durchmesseraufweitung zur Aufnahme des Flansches auf, in welche der Flansch mindestens teilweise zu liegen kommt, und / oder der Flansch weist im verformten Zustand bevorzugt einen Durchmesser auf, welcher um bis zu 20%, insbesondere bis zu 10% grösser ist als der Durchmesser des Bolzens.

Die Trägeröffnungen können also im Bereich des Flansches jeweils eine Durchmesseraufweitung, beispielsweise in Form einer Ausnehmung aufweisen, welche komplementär zum Flansch ausgebildet ist und in welche der Flansch mindestens teilweise oder vollständig zu liegen kommt.

Es ist bevorzugt, dass der Bolzen aus einem Werkzeugstahl mit einer Druckfestigkeit von 800 bis 2000 Newton pro Quadratmillimeter im vergüteten Zustand und/oder einer Bruchdehnung zwischen 5 bis 15% ist, oder dass der Bolzen aus einem hochlegierten Stahl mit einer Druckfestigkeit von 800 bis 2000 Newton pro Quadratmillimeter im vergüteten Zustand und/oder einer Bruchdehnung zwischen 5 bis 15% ist.

Diese Werkzeugeigenschaften erlauben beispielsweise eine definierte Anwendung in den oben erwähnten Umformtechniken, wodurch eine abgestimmte Ausbildung der Flansche an den Bolzenenden erwirkt werden kann.

Der Bolzen kann als Hohlbolzen mit einer in Richtung der Schwenkachse hindurchgehenden Bolzenöffnung ausgebildet sein, oder der Bolzen kann über seine gesamte Länge einen vollen Querschnitt aufweisen.

Gemäss einer zweiten Ausführungsform kann der Bolzen an einem Bolzenende über ein integral angeformtes Bolzenende mit vergrössertem Durchmesser gemäss dem Beispiel verfügen, und am anderen Bolzenende über ein aufgesetztes Sicherungselement gemäss der ersten bzw. zweiten Variante der ersten Ausführungsform, also beispielsweise über eine Abschlusskappe bzw. einen Abschlussring, verfügen. In anderen Worten entspricht diese dritte Ausführungsform also einer Mischung der Sicherungselemente gemäss der ersten Ausführungsform und dem besagten Beispiel.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Explosionsdarstellung einer Pressvorrichtung mit einer Bolzenfixierung nach einer Ausführungsform der vorliegenden Erfindung;
- Fig. 2: eine perspektivische Ansicht einer Pressvorrichtung gemäss Figur 1;
- Fig. 3: eine Detailansicht des Details I von Figur 2;
- Fig. 4: eine Ansicht der Pressvorrichtung nach einer der vorhergehenden Figuren 1-2;
- Fig. 5: eine Schnittdarstellung der Pressvorrichtung nach Figur 4 entlang der Schnittebene A-A;
- Fig. 6: eine perspektivische Explosionsdarstellung einer Pressvorrichtung mit einer Bolzenfixierung nach einer weiteren Ausführungsform der vorliegenden Erfindung;
- Fig. 7: eine perspektivische Ansicht einer Pressvorrichtung gemäss Figur 6;
- Fig. 8: eine Detailansicht des Details II von Figur 7;
- Fig. 9: eine Detailansicht des Details III von Figur 7;
- Fig. 10: eine Ansicht der Pressvorrichtung nach einer der vorhergehenden Figuren 6-7;
- Fig. 11: eine Schnittdarstellung der Pressvorrichtung nach Figur 10 entlang der Schnittebene B-B;
- Fig. 12: eine perspektivische Explosionsdarstellung einer Pressvorrichtung mit einer Bolzenfixierung nach einer weiteren Ausführungsform der vorliegenden Erfindung;
- Fig. 13: eine perspektivische Ansicht einer Pressvorrichtung gemäss Figur 12;
- Fig. 14: eine Detailansicht des Details IV von Figur 13;
- Fig. 15: eine Ansicht der Pressvorrichtung nach einer der vorhergehenden Figuren 12-13;
- Fig. 16: eine Schnittdarstellung der Pressvorrichtung nach Figur 15 entlang der Schnittebene C-C;
- Fig. 17: eine perspektivische Ansicht einer Pressvorrichtung gemäss einer weiteren Ausführungsform;
- Fig. 18: eine perspektivische Ansicht einer Pressvorrichtung gemäss einer weiteren Ausführungsform.

### BESCHREIBUNG BEVORZUGTER AUSFÜHRUNGSFORMEN

In den Figuren 1 bis 5 wird eine bevorzugte Ausführungsform einer Pressvorrichtung 1 mit einer erfindungsgemässen Bolzenfixierung gezeigt. Dabei ist die Pressvorrichtung mit zwei Presselementen in der Form von Presshebeln gemäss einem erfindungsgemässen Aspekt dargestellt. Allerdings gilt es zu verstehen, dass die weiteren erfindungsgemässen Aspekte der Pressvorrichtung in Form der Pressschlinge, wie in Figur 17 gezeigt, und/oder in Form der Zwischenbacke, wie in Figur 18 gezeigt, welche mit der Pressschlinge verbindbar ist, genauso denkbar sind, und dass sich die folgenden Erläuterungen daher ebenso auf diese weiteren Aspekte beziehen lassen.

Wie aus den Figuren 1, 2 und 4 hervorgeht, umfasst die Pressvorrichtung 1 zwei Presshebel 5, 5', zwei Pressbacken 4, 4' und ein Trägerelement 2. Das Trägerelement 2 ist hier im Wesentlichen T-förmig ausgebildet und weist zwei Trägeröffnungen 3, 3' auf. Die beiden Presselemente in Form von Presshebel 5, 5' sind dabei gleich ausgebildet und weisen jeweils eine Lageröffnung 6, 6' auf, wobei die Presshebel 5, 5' über jeweils eine Schwenkachse A1, A2 schwenkbar am Trägerelement 2 gelagert sind. Dabei ist der eine Presshebel 5 um die erste Schwenkachse A1 und der andere Presshebel 5' um die zweite Schwenkachse A2 von einer Ausgangslage in eine Presslage verschwenkbar. Dazu erstreckt sich jeweils ein die Lagerung sowie die Schwenkachse A1, A2 bereitstellender Bolzen 8, 8' durch jeweils eine der Trägeröffnungen 3, 3' und eine der Lageröffnungen 6, 6' hindurch. Der Bolzen 8, 8' ist endseitig mit einem nicht-lösbaren Sicherungselement 11, 11' bezüglich einer Axialverschiebung in der Lageröffnung 6, 6' sowie in der Trägeröffnung 3, 3' gesichert.

Wie ebenfalls in diesen Figuren ersichtlich ist, erstrecken sich dabei zwei Bolzen 8, 8' parallel zueinander durch die beiden Trägeröffnungen 3, 3' bzw. Lageröffnungen 6, 6' des Trägerelements 2 bzw. des Presshebels 5, 5' hindurch, so dass die beiden Schwenkachsen A1, A2 ebenfalls parallel zueinander zu liegen kommen. Während des Pressvorganges, bei dem die Presshebel von der Ausgangslage um die Schwenkachsen A1, A2 gegenüber dem Trägerelement 2 in die Presslage schwenken, sind die Presshebel 5, 5' auf diese Weise geführt und der Pressvorgang kann mit hoher Präzision durchgeführt werden. Dabei werden die einander zugewandten Pressbacken 4, 4' soweit gegeneinander verschwenkt, dass sie nur noch einen geringen Abstand voneinander haben und am Ende des Pressvorgangs entlang der Schwenkachsen A1, A2 gesehen gemeinsam einen im Wesentlichen geschlossenen Kreis bilden.

Die Presshebel 5, 5' weisen dazu jeweils eine Pressbackenaufnahme 22, 22' mit einer Aufnahmefläche auf, in welche die Pressbacken 4, 4' eingesetzt werden. Die Pressbacken 4, 4' wiederum umfassen eine um eine Mittelachse M sich teilweise herum erstreckende Pressfläche mit einer Presskontur 23, 23' und einer Aufnahmefläche. Die Pressbacken 4, 4' werden mit ihren Aufnahmeflächen in der jeweiligen Pressbackenaufnahme 22, 22' der Presshebel 5, 5' positioniert. Die Presskonturen 23, 23' sind im Wesentlichen konkav ausgebildet so dass ein zu verpressendes Teil, wie beispielsweise ein zu verpressendes Fitting, durch die Presskontur 23, 23' verpressbar ist. Befindet sich also ein Fitting zwischen den Pressbacken 4, 4', so wird dieses von den Pressbacken im Pressvorgang radial durch die Presskonturen 23, 23' verpresst. Der Bolzen 8, 8' dient also der schwenkbaren Lagerung der Presshebel 5, 5' am Trägerelement und stellt dabei gleichzeitig die Schwenkachsen A1, A2, um welche die Presshebel 5,5' verschwenkt werden, bereit.

Wie bereits erwähnt, sind die beiden Bolzen 8, 8' jeweils endseitig mit einem nicht-lösbaren Sicherungselement 11, 11' in den Lageröffnungen 6, 6' und den Trägeröffnungen 3, 3' gesichert. Wie insbesondere aus den Figuren 2 und 3 hervor geht, handelt es sich hierbei um ein Sicherungselement 11, 11' in Form einer Abschlusskappe, welche auf das Bolzenende 9, 9' aufgesetzt wird. Das Sicherungselement 11, 11' umfasst dabei eine Innenwandung 14, 14', welche einen Innenraum 16, 16' zur Aufnahme des Bolzenendes 9, 9' definiert. Das distale Ende des Sicherungselements, oder in anderen Worten die Bodenfläche 24, 24' des kappenförmigen Sicherungselements, ist dabei planar ausgebildet und erstreckt sich jeweils senkrecht bezüglich der Schwenkachsen A1, A2 bzw. parallel zu einer Ebene des Trägerelements 2.

Wie in Figur 2 ersichtlich ist, wird das Bolzenende 9, 9' in den Innenraum 16, 16' des Sicherungselements 11, 11' aufgenommen, wobei die Innenwandung 14, 14' diese vom Trägerelement 2 überstehenden Teile des Bolzens 8, 8' vollständig umgibt. Das Bolzenende 9, 9' wird dabei also vollständig vom kappenförmigen Sicherungselement 11, 11' umschlossen. Weiter ist ersichtlich, dass das Sicherungselement 11, 11' aussenseitig eine Aussenwandung 25, 25' aufweist, welche um die besagte Schwenkachse A1, A2 herum jeweils kegelstumpfartig ausgebildet ist. In diesem Fall ist die Aussenwandung mit einer Rundung ausgebildet, welche im Querschnitt als einen Bogen ausgebildet ist. Die Zentren des zweiteiligen Bogens sind dabei, ausgehend vom Trägerelement 2 in Richtung des Bolzenendes 9, 9' gesehen, proximal zum Trägerelement 2 und vom Bolzenende 9, 9' beabstandet angeordnet.

Im Innenraum 16, 16' des Sicherungselements 11, 11' ist ein auf das Bolzenende 9, 9', insbesondere auf die Mantelfläche 10, 10' des Bolzenendes, wirkendes Sicherungsteil 18, 18' in Form eines Federrings angeordnet. Wie gut in Figur 5 erkennbar ist, wird der Federring 18, 18' hierbei in einer in der Innenwandung 14, 14' des Sicherungselements umlaufenden Nut 19, 19' platziert und greift in einen sich umfangsseitig um den Bolzen 8, 8' herum erstreckenden Einstich 21, 21' des Bolzens 8, 8' ein. Um die Montage zu erleichtern, kann der Federring im Wesentlichen halbkreisförmig ausgebildet sein und über einen Unterbruch verfügen (siehe Figur 1).

Bei der in Figur 5 dargestellten Pressvorrichtung 1 befindet sich beidseitig am Bolzen 8 jeweils ein nicht-lösbares Sicherungselement 11, 11'. Dadurch wird eine Axialverschiebung des Bolzens in den Trägerelementen 2, 2' und im Presshebel 5 beidseitig verhindert. Diese Figur zeigt also einen Bolzen 8, welcher sich durch die Trägeröffnung 3 eines ersten Trägerelements 2, durch die Lageröffnung 6 des Presshebels 5 und durch die Trägeröffnung eines zweiten Trägerelements 2' hindurch erstreckt und dabei an seinem distalen Bolzenende wie auch an seinem proximalen Bolzenende mit jeweils einer Abschlusskappe 11, 11' gesichert ist.

Eine zusätzliche Sicherung erfolgt durch das Vorhandensein von jeweils einem Federring 18, 18' pro Abschlusskappe11, 11'. Diese Federringe sind in der Nut 19, 19' der Abschlusskappen vormontiert und werden bei einer Montage der Abschlusskappen in die Einstiche 21, 21' an den Bolzenenden 9, 9' gestülpt resp. schnappen in diese ein. Der Bolzen 8 ist dabei zylinderförmig ausgebildet und weist über seine gesamte Länge hinweg einen konstanten Durchmesser DB sowie einen vollen Querschnitt auf. Die Oberflächen des Presshebels 5 liegen dabei jeweils bündig auf der Oberfläche des ersten bzw. zweiten Trägerelements 2, 2' auf und die Innenflächen der Trägeröffnungen 3 bzw. Lageröffnungen 6 sowie die Mantelfläche 10 des Bolzens 8 stehen miteinander in Flächenkontakt. Beide Bolzenenden 9, 9' sind jeweils vollständig im Innenraum 16, 16' der Abschlusskappe 11, 11' aufgenommen und werden von der Innenwandung 14, 14' vollständig umschlossen.

Die Figuren 6 bis 11 bzw. 12 bis 16 zeigen jeweils eine weitere bevorzugte Ausführungsform einer Pressvorrichtung 1' bzw. 1" mit einer erfindungsgemässen Bolzenfixierung. Gleiche Elemente sind dabei mit gleichen Bezugszeichen versehen. Auch hier ist die Pressvorrichtung mit zwei Presselementen in der Form von Presshebeln gemäss einem erfindungsgemässen Aspekt dargestellt, wobei sich die folgenden Erläuterungen ebenso auf die weiteren Aspekte beziehen lassen.

Anders als bei der Pressvorrichtung 1 in den Figuren 1-5 erstreckt sich bei der Pressvorrichtung 1' gemäss den Figuren 6 bis 11 jeweils ein Bolzen 8, 8' durch die Trägeröffnungen 3, 3' und Lageröffnungen 6, 6' hindurch, welcher Bolzen endseitig mit einem ringförmigen, nicht-lösbaren Sicherungselement 12, 12' bezüglich einer Axialverschiebung gesichert ist.

Wie insbesondere aus den Figuren 6 bis 8 hervorgeht, weist dieses nicht zerstörungsfrei lösbare Sicherungselement 12, 12' in Form eines Abschlussrings eine Innenwandung 15, 15' auf, welche einen Innenraum 17, 17' zur Aufnahme des Bolzenendes 9, 9' aufweist. Auch hier ist im Innenraum 17, 17' ein auf das Bolzenende, insbesondere auf die Mantelfläche 10, 10' des Bolzenendes wirkendes Sicherungsteil 18, 18' in Form eines Federrings angeordnet, welcher in einen sich umfangsseitig um den Bolzen 8, 8' herum erstreckenden Einstich 21, 21' eingreift resp. in diesen einschnappt. Der Federring ist dabei in einer in der Innenwandung 15, 15' umlaufenden Nut 20, 20' des Abschlussrings 12, 12' platziert. Damit die Aussenwandung 26, 26' nicht oder nicht effektiv durch ein zangenartiges Werkzeug greifbar ist, ist die Aussenwandung '26, 26' des Abschlussrings um die Schwenkachse A1, A2 herum auch hier kegelstumpfartig ausgebildet und weist eine Rundung auf, welche im Querschnitt als mehrteiliger Bogen ausgebildet.

Ebenso wie bei der Sicherung mittels Abschlusskappe 11, 11' kann die Axialverschiebung des Bolzens 8, 8' mittels eines beidseitig am Bolzen angebrachten Abschlussrings 12, 12' erfolgen. So zeigt die Figur 11 einen Bolzen 8, welcher sich durch die Trägeröffnung 3 eines ersten Trägerelements 2, durch die Lageröffnung 6 des Presshebels 5 und durch die Trägeröffnung eines zweiten Trägerelements 2' hindurch erstreckt und dabei an seinem distalen Bolzenende 9 wie auch an seinem proximalen Bolzenende 9' jeweils mit einem Abschlussring 12, 12' gesichert ist. Eine zusätzliche Sicherung kann auch hier durch das Vorhandensein von jeweils einem Federring 18, 18' pro Abschlussring 12, 12' erfolgen. Zudem ist der Bolzen 8 auch hier zylinderförmig ausgebildet und weist über seine gesamte Länge hinweg einen konstanten Durchmesser DB sowie einen vollen Querschnitt auf.

Wie aus einem Vergleich der Figuren 5 und 3 mit den Figuren 9 und 11 hervorgeht, weist der Abschlussring 12, 12' im Unterschied zur Abschlusskappe 11, 11' keine Bodenfläche auf, welche die Oberfläche des Bolzenendes 9, 9' bedeckt. Anders gesagt, während die die Abschlusskappe 11, 11' über eine Bodenfläche 24, 24' verfügt und die vom Trägerelement 2 überstehenden Teile des Bolzens 8, 8' vollständig von der Innenwandung 14, 14' umgeben sind, umschliesst der Abschlussring 12, 12' diese überstehenden Teile mindestens teilweise, nämlich vollständig um die Mantelfläche 10, 10' der Bolzenenden 9, 9' herum, wobei die Oberflächen der Bolzenenden 9, 9' vom Abschlussring 12, 12' jedoch jeweils unbedeckt und freistehend bleiben.

Anders als bei den Pressvorrichtungen 1, 1' in den Figuren 1-11 ist das Sicherungselement 13, 13' der Pressvorrichtung 1" gemäss den Figuren 12 bis 16 kein Sicherungselement, welches auf das Bolzenende aufgesetzt wird. Stattdessen handelt es sich hierbei um ein Sicherungselement 13, 13', welches ein durch Verformung des Bolzenendes 9, 9' bereitgestellter Flansch 7, 7' ist.

Das heisst, die Bolzenenden 9, 9' werden in den Lageröffnungen 6, 6' und den Trägeröffnungen 3, 3' bezüglich einer Ebene, welche sich parallel zur Ebene des Trägerelements 2 und senkrecht bezüglich der Schwenkachsen A1, A2 erstreckt, leicht überstehend gefertigt. Die Ausbildung dieser dabei gebildeten Flansche 7, 7' erfolgt hierbei durch eine geeignete Umformtechnik, wie beispielsweise Taumeln. Wie insbesondere in den Figuren 13 und 14 ersichtlich ist, sind diese Flansche 7, 7' tellerförmig ausgebildet und ragen bezüglich der besagten Ebene über die Trägeröffnungen 3, 3' des Trägerelements 2 hinaus. Dadurch ist der Bolzen 8, 8' also endseitig mit einem nicht-lösbaren Sicherungselement 13, 13' in Form des Flansches 7, 7' bezüglich einer Axialverschiebung in der Lageröffnung 6, 6' und der Trägeröffnung 3, 3' gesichert.

Wie aus Figur 16 hervorgeht, kann der Flansch 7, 7' beidseitig am Bolzen 8 integral angeformt sein, wobei das integrale Bolzenende 9, 9', d.h. der einstückig am Bolzen 8 ausgebildete Flansch 7, 7', einen Durchmesser DF aufweist, welcher grösser als der Durchmesser DB des Bolzens 8 ist.

So zeigt die Figur 16 also einen Bolzen 8, welcher sich durch die Trägeröffnung 3 eines ersten Trägerelements 2, durch die Lageröffnung 6 des Presshebels 5 und durch die Trägeröffnung eines zweiten Trägerelements 2' hindurch erstreckt und dabei an seinem distalen Bolzenende 9 wie auch an seinem proximalen Bolzenende 9' mittels der Flansche 7, 7' bezüglich einer Axialverschiebung gesichert ist. Auch hier ist der Bolzen 8 zylinderförmig ausgebildet und weist über seine gesamte Länge hinweg einen konstanten Durchmesser DB sowie einen vollen Querschnitt auf.

Wie bereits erwähnt, lassen sich die oben aufgeführten Aspekte der Pressvorrichtung auch bei einer Pressvorrichtung in Form einer Pressschlinge resp. einer Zwischenbacke gemäss den Figuren 17 und 18 verwirklichen. Gleiche Teile sind dabei mit gleichen Bezugszeichen versehen.

Wie aus Figur 17 hervorgeht, verfügt die Pressvorrichtung 1''' in Form einer Pressschlinge über zwei Presselemente 5, 5' als auch über ein Trägerelement 2 in der Gestalt eines Schlingenteils, mit welchem die Presskraft auf einen Pressling aufbringbar ist. Dabei erstrecken sich zwei Bolzen 8, 8' parallel zueinander durch die beiden Trägeröffnungen 3, 3' bzw. Lageröffnungen 6, 6' des Trägerelements 2 bzw. der Presselemente 5, 5' hindurch, so dass die beiden Schwenkachsen A1, A2 ebenfalls parallel zueinander zu liegen kommen. Um die Bolzen endseitig bezüglich einer Axialverschiebung zum Trägerelement 2 in der Lageröffnung 6, 6' und der Trägeröffnung 3, 3' zu sichern, sind hier Sicherungselemente in Form der Abschlussringe 12, 12' vorgesehen. Genauso denkbar sind aber auch Sicherungselemente in Form der Abschlusskappen oder durch Verformung der Bolzenenden bereitgestellte Flansche.

Die Presselemente 5, 5' sowie das Trägerelement 2 weisen jeweils eine Pressbackenaufnahme 22, 22', 22" mit einer Aufnahmefläche auf, in welche die Pressbacken 4, 4', 4" eingesetzt werden. Die Presselemente 5, 5' in Form der Schlingenteile sind jeweils an einem Ende über die Bolzen durchgängig mit dem Trägerelement 2 verbunden, während jeweils das andere Ende ein unverbundenes, freies Ende ist, zwischen welchen freien Enden ein Abstand zur Ausbildung einer Schliessstelle vorgesehen ist. Am Ende des Pressvorganges befinden sich diese beiden freien Enden in einem minimalen Abstand zueinander und die Pressschlinge weist dann einen im Wesentlichen zylindrischen Querschnitt auf. An den freien Enden der Pressschlinge, d.h. an der Schliessstelle, befinden sich Verbindungsbolzen 27, 27' sowie Nuten 28, 28', an welche eine Zwischenbacke, wie beispielsweise in Figur 18 dargestellt, angesetzt werden kann.

In Figur 18 ist eine Pressvorrichtung 1"" aufweisend ein Trägerelement 2 mit zwei Trägeröffnungen 3, 3' und einem Presselement in Form einer Zwischenbacke mit zwei Lageröffnungen gezeigt. Ein Bolzen 8, 8' erstreckt sich jeweils durch eine der Trägeröffnungen und der Lageröffnungen hindurch. Auch hier sind die beiden Bolzen jeweils endseitig mit einem Sicherungselement in Form der Abschlussringe 12, 12' vorgesehen, wobei auch Abschlusskappen oder durch Verformung der Bolzenenden bereitgestellte Flansche vorhanden sein können. Die Zwischenbacke ist mit zwei Backenhebeln 29, 29' ausgebildet, welche an ihrem einen Ende in eine Kralle 30 münden. Diese Kralle 30 lässt sich in Nuten 28, 28' einer Pressschlinge wie beispielsweise in Figur 17 gezeigt einführen und in deren Verbindungsbolzen 27, 27' einhängen. In der verbundenen Position umgreift die Kralle 30 die Verbindungsbolzen 27, 27' der Pressschlinge vollständig. Indem die Backenhebel 29, 29' dann aufeinander zu bewegt werden, werden die freien Enden der Pressschlinge ebenfalls aufeinander zu bewegt und es erfolgt ein Verpressen des von der Pressschlinge umschlungenen Presslings. Die Backenhebel 29, 29' sind dazu analog zu den Presshebeln über jeweils eine Schwenkachse A1, A2 schwenkbar am Trägerelement 2 gelagert und so von der Ausgangslage, in welcher noch keine Verpressung des Presslings erfolgte, in die Presslage, in welcher der Pressling verpresst wird, verschwenkbar.

**BEZUGSZEICHENLISTE**

| | | | |
|---|---|---|---|
| 1,1',1" | Pressvorrichtung | 19,19' | Nut |
| 1''',1"" | Pressvorrichtung | 20,20' | Nut |
| 2,2' | Trägerelement | 21,21' | Einstich |
| 3,3' | Trägeröffnung | 22,22' | Pressbackenaufnahme |
| 4,4' | Pressbacke | 23,23' | Presskontur |
| 5,5' | Presselement | 24,24' | Bodenfläche |
| 6,6' | Lageröffnung | 25,25' | Aussenwandung |
| 7,7' | Flansch | 26,26' | Aussenwandung |
| 8,8' | Bolzen | 27,27' | Verriegelungsbolzen |
| 9,9' | Bolzenende | 28,28' | Nut |
| 10,10' | Mantelfläche | 29,29' | Backenhebel |
| 11,11' | Sicherungselement | 30 | Kralle |
| 12,12' | Sicherungselement | | |
| 13,13' | Sicherungselement | A1,A2 | Schwenkachse |
| 14,14' | Innenwandung | M | Mittelachse |
| 15,15' | Innenwandung | | |
| 16,16' | Innenraum | DB | Durchmesser Bolzen |
| 17,17' | Innenraum | DF | Durchmesser Flansch |
| 18,18' | Federring | | |

## Patentansprüche

1. Pressvorrichtung (1, 1', 1", 1''', 1'''') umfassend:
mindestens ein Trägerelement (2) mit mindestens einer Trägeröffnung (3, 3'),
mindestens ein Presselement (5, 5') mit mindestens einer Lageröffnung (6, 6') zum Aufbringen einer Presskraft auf einen Pressling, wobei das mindestens eine Presselement (5, 5') um mindestens eine Schwenkachse (A1, A2) schwenkbar am Trägerelement (2) gelagert ist,
wobei sich jeweils ein die Lagerung sowie die Schwenkachse (A1, A2) bereitstellender Bolzen (8, 8') durch die mindestens eine Trägeröffnung (3, 3') und die Lageröffnung (6, 6') hindurch erstreckt, wobei der Bolzen (8, 8') endseitig mit einem nicht-lösbaren Sicherungselement (11, 11'; 12, 12'; 13, 13') bezüglich einer Axialverschiebung zum Trägerelement (2) in der Lageröffnung (6, 6') und der Trägeröffnung (3, 3') gesichert ist, **dadurch gekennzeichnet,**
**dass** das Sicherungselement (11, 11'; 12, 12') einen durch eine Innenwandung (14, 14'; 15, 15') begrenzten Innenraum (16, 16'; 17, 17') zur Aufnahme des Bolzenendes (9, 9') aufweist und wobei im Innenraum (16, 16'; 17, 17') mindestens ein auf das Bolzenende (9, 9'), insbesondere auf die Mantelfläche (10, 10') des Bolzenendes, wirkendes Sicherungsteil (18, 18') angeordnet ist.

2. Pressvorrichtung nach Anspruch 1, **dadurch gekennzeichnet, dass** das Sicherungselement (11, 11'; 12, 12'; 13, 13') nicht zerstörungsfrei lösbar ist.

3. Pressvorrichtung nach einem der Ansprüche 1 bis 2, **dadurch gekennzeichnet,**
**dass** die Pressvorrichtung die Form einer Pressschlinge aufweist, wobei sowohl das mindestens eine Presselement (5, 5') als auch das Trägerelement (2) die Gestalt eines Schlingenteils aufweist, mit welchem eine Presskraft auf einen Pressling aufbringbar ist, oder
**dass** die Pressvorrichtung die Form einer Pressschlinge aufweist, wobei das mindestens eine Presselement (5, 5') die Gestalt eines Schlingenteils aufweist, mit welchem eine Presskraft auf einen Pressling aufbringbar ist, und wobei das Trägerelement (2) ein zwei Schlingenteile verbindendes Element ist; oder
**dass** das mindestens eine Presselement in Form einer Zwischenbacke mit zwei Lageröffnungen (6, 6') ausgebildet und insbesondere mit einer Pressschlinge verbindbar ist und dass das Trägerelement (2) zwei Trägeröffnungen (3, 3') aufweist, wobei sich der Bolzen (8, 8') durch jeweils eine der Trägeröffnungen (3, 3') und der Lageröffnungen (6, 6') hindurch erstreckt.

4. Pressvorrichtung nach einem der Ansprüche 1 bis 2, **dadurch gekennzeichnet, dass** zwei Presselemente (5, 5') in der Form von Presshebeln angeordnet sind und dass das mindestens eine Trägerelement (2) zwei Trägeröffnungen (3, 3') aufweist, wobei sich der Bolzen (8, 8') durch jeweils eine der Trägeröffnungen (3, 3') und der Lageröffnungen (6, 6') hindurch erstreckt.

5. Pressvorrichtung nach Anspruch 4, **dadurch gekennzeichnet, dass** die beiden Presselemente (5, 5') zwischen zwei beabstandet zueinander liegenden Trägerelementen (2, 2') angeordnet sind, wobei jedes der Trägerelemente (2, 2') jeweils zwei Lageröffnungen (6, 6') aufweist.

6. Pressvorrichtung nach einem der Ansprüche 4 oder 5, **dadurch gekennzeichnet, dass** die beiden Presshebel (5, 5') mindestens zwei Pressbacken (4, 4') zum Aufbringen der Presskraft auf den Pressling aufweisen und dass die Schwenkachsen (A1, A2) parallel zueinander liegen, wobei der eine Presshebel (5) um die eine Schwenkachse (A1) und der andere Presshebel (5') um die andere Schwenkachse (A2) derart von einer Ausgangslage in eine Presslage verschwenkbar sind, dass am Ende des Pressvorgangs die Pressbacken (4, 4') entlang der Schwenkachsen (A1, A2) gesehen gemeinsam einen im wesentlichen geschlossenen Kreis bilden.

7. Pressvorrichtung nach einem der vorhergehenden Ansprüche, **dadurch gekennzeichnet, dass** das Sicherungselement (11, 11'; 12, 12') ein auf das Bolzenende (9, 9') aufgesetztes Sicherungselement ist, welches das Bolzenende (9, 9') mindestens teilweise, vorzugsweise vollständig, umschliesst.

8. Pressvorrichtung nach einem der vorhergehenden Ansprüche, **dadurch gekennzeichnet, dass** das Sicherungsteil ein Federring (18, 18') ist, der in einer in der Innenwandung (14, 14'; 15, 15') umlaufenden Nut (19, 19'; 20, 20') platziert ist, welcher Federring in einen sich umfangsseitig um den Bolzen (8, 8') herum erstreckenden Einstich (21, 21') eingreift.

9. Pressvorrichtung nach einem der vorhergehenden Ansprüche 1 bis 7, **dadurch gekennzeichnet, dass** das Sicherungsteil mehrere von der Innenwandung (14, 14'; 15, 15') in den Innenraum (16, 16'; 17, 17') abstehende Laschen sind, welche bei einer Trennkraft auf das Sicherungselement (11, 11', 12, 12') als Widerhaken wirken, oder dass das Sicherungsteil eine Zahnscheibe ist.

10. Pressvorrichtung nach einem der Ansprüche 7 bis 9, **dadurch gekennzeichnet, dass** die Innenwandung (14, 14') die von dem Trägerelement (2) überstehenden Teile des Bolzens (8, 8') vollständig umgibt.

11. Pressvorrichtung nach einem der Ansprüche 7 bis 10, **dadurch gekennzeichnet, dass** das Sicherungselement aussenseitig eine Aussenwandung (25, 25'; 26, 26') aufweist, welche Aussenwandung ('25, 25'; 26, 26') um die besagte Schwenkachse (A1, A2) herum kegelstumpfartig ausgebildet ist, insbesondere derart, dass die Aussenwandung (25, 25'; 26, 26') nicht oder nicht effektiv durch ein zangenartiges Werkzeug ergreifbar ist.

12. Pressvorrichtung nach Anspruch 11, **dadurch gekennzeichnet, dass** die Aussenwandung (25, 25'; 26, 26') des Sicherungselements (11, 11'; 12, 12') um die besagte Schwenkachse (A1, A2) herum mit einer Rundung gerundet ausgebildet ist.

13. Pressvorrichtung nach einem der vorhergehenden Ansprüche, **dadurch gekennzeichnet, dass** beidseitig am Bolzen (8, 8') jeweils ein vorzugsweise identisch ausgebildetes nicht-lösbares Sicherungselement (11, 11'; 12, 12') angeordnet ist, oder
dass der Bolzen (8, 8') einseitig mit einem integral angeformten Bolzenende ausgebildet ist, wobei das integrale Bolzenende einen Durchmesser aufweist, welcher grösser als der Durchmesser (DB) des Bolzens ist, wobei auf der anderen Seite das besagte nicht-lösbare Sicherungselement (11, 11'; 12, 12') angeordnet ist.

14. Pressvorrichtung nach einem der vorhergehenden Ansprüche, **dadurch gekennzeichnet, dass** der Bolzen (8, 8') als Hohlbolzen mit einer in Richtung der Schwenkachse (A1, A2) hindurchgehenden Bolzenöffnung ausgebildet ist, oder dass der Bolzen (8, 8') über seine gesamte Länge einen vollen Querschnitt aufweist.

## Claims

1. Pressing device (1, 1', 1", 1''' , 1'''') comprising:
at least one carrier element (2) with at least one carrier opening (3, 3'),
at least one pressing element (5, 5') with at least one bearing opening (6, 6'), for applying a pressing force to a workpiece, wherein the at least one pressing element (5, 5') is mounted on the carrier element (2) such that it can be pivoted about at least one pivot axis (A1, A2),
wherein a respective bolt (8, 8') extends through the at least one carrier opening (3, 3') and the bearing opening (6, 6'), said bolt providing the bearing means and the pivot axis (A1, A2), wherein the bolt (8, 8') is secured at the end, by a non-releasable securing element (11, 11'; 12, 12'; 13, 13'), in respect of axial displacement in relation to the carrier element (2) in the bearing opening (6, 6') and the carrier opening (3, 3'),
**characterized**
**in that** the securing element (11, 11'; 12, 12') has an interior (16, 16'; 17, 17') which is delimited by an inner wall (14, 14'; 15, 15') and is intended for accommodating the bolt end (9, 9'), and wherein the interior (16, 16'; 17, 17') contains at least one securing part (18, 18'), which acts on the bolt end (9, 9'), in particular on the lateral surface (10, 10') of the bolt end.

2. Pressing device according to Claim 1, **characterized in that** the securing element (11, 11'; 12, 12'; 13, 13') cannot be released in a non-destructive manner.

3. Pressing device according to either of Claims 1 and 2, **characterized**
**in that** the pressing device is in the form of a press sling, wherein both the at least one pressing element (5, 5') and the carrier element (2) are in the form of a sling part which can apply a pressing force to a workpiece, or
**in that** the pressing device is in the form of a press sling, wherein the at least one pressing element (5, 5') is in the form of a sling part which can apply a pressing force to a workpiece, and wherein the carrier element (2) is an element which connects two sling parts; or
**in that** the at least one pressing element is designed in the form of an intermediate jaw with two bearing openings (6, 6') and can be connected in particular to a press sling, and in that the carrier element (2) has two carrier openings (3, 3'), wherein the bolt (8, 8') extends through in each case one of the carrier openings (3, 3') and of the bearing openings (6, 6').

4. Pressing device according to either of Claims 1 and 2, **characterized in that** two pressing elements (5, 5') in the form of pressing levers are provided, and **in that** the at least one carrier element (2) has two carrier openings (3, 3'), wherein the bolt (8, 8') extends through in each case one of the carrier openings (3, 3') and of the bearing openings (6, 6').

5. Pressing device according to Claim 4, **characterized in that** the two pressing elements (5, 5') are arranged between two spaced-apart carrier elements (2, 2'), wherein each of the carrier elements (2, 2') has respectively two bearing openings (6, 6').

6. Pressing device according to either of Claims 4 and 5, **characterized in that** the two pressing levers (5, 5') have at least two pressing jaws (4, 4') for applying the pressing force to the workpiece, and **in that** the pivot axes (A1, A2) are located parallel to one another, wherein the one pressing lever (5) can be pivoted about the one pivot axis (A1), and the other pressing lever (5') can be pivoted about the other pivot axis (A2), from a starting position into a pressing position such that, at the end of the pressing operation, the pressing jaws (4, 4') together form an essentially closed circle, as seen along the pivot axes (A1, A2).

7. Pressing device according to one of the preceding claims, **characterized in that** the securing element (11, 11'; 12, 12') is a securing element which is positioned on the bolt end (9, 9') and encloses the bolt end (9, 9') at least to some extent, preferably in full.

8. Pressing device according to one of the preceding claims, **characterized in that** the securing part is a spring washer (18, 18'), which is placed in a groove (19, 19'; 20, 20') running in an encircling manner within the inner wall (14, 14'; 15, 15'), which spring washer engages in a recess (21, 21') extending circumferentially around the bolt (8, 8').

9. Pressing device according to one of preceding Claims 1 to 7, **characterized in that** the securing part is in the form of a plurality of lugs which project into the interior (16, 16'; 17, 17') from the inner wall (14, 14'; 15, 15') and, when the securing element (11, 11'; 12, 12') is subjected to a severing force, act as barbs, or **in that** the securing part is a lock washer.

10. Pressing device according to one of Claims 7 to 9, **characterized in that** the inner wall (14, 14') completely surrounds those parts of the bolt (8, 8') which project from the carrier element (2).

11. Pressing device according to one of Claims 7 to 10, **characterized in that** the securing element has an outer wall (25, 25'; 26, 26') on its outside, which outer wall (25, 25'; 26, 26') is of frustoconical design around the said pivot axis (A1, A2), in particular such that the outer wall (25, 25'; 26, 26') cannot be gripped, or cannot be gripped effectively, by a pliers-like tool.

12. Pressing device according to Claim 11, **characterized in that** the outer wall (25, 25'; 26, 26') of the securing element (11, 11'; 12, 12') is of rounded design with rounding around the said pivot axis (A1, A2).

13. Pressing device according to one of the preceding claims, **characterized in that** both ends of the bolt (8, 8') have in each case a preferably identical, non-releasable securing element (11, 11'; 12, 12') arranged thereon, or
**in that** the bolt (8, 8') has an integrally formed bolt end at one end, wherein the integral bolt end has a diameter which is greater than the diameter (DB) of the bolt, wherein the said non-releasable securing element (11, 11'; 12, 12') is arranged at the other end.

14. Pressing device according to one of the preceding claims, **characterized in that** the bolt (8, 8') is designed in the form of a hollow bolt with a bolt opening passing through in the direction of the pivot axis (A1, A2), or **in that** the bolt (8, 8') has a solid cross section over its entire length.

## Revendications

1. Ensemble de sertissage (1, 1', 1", 1''', 1'''') comprenant :
au moins un élément de support (2) présentant au moins une ouverture de support (3, 3'),
au moins un élément de sertissage (5, 5') doté d'au moins une ouverture de montage (6, 6') et permettant d'appliquer une force de sertissage sur une pièce à comprimer, le ou les éléments de sertissage (5, 5') étant montés à pivotement sur l'élément de support (2) autour d'au moins un axe de pivotement (A1, A2),
un goujon (8, 8') qui constitue le palier ainsi que l'axe de pivotement (A1, A2) traversant la ou les ouvertures de support (3, 3') et l'ouverture de montage (6, 6'), le goujon (8, 8') étant bloqué à son extrémité par un élément de blocage (11, 11'; 12, 12'; 13, 13') non libérable pour empêcher un coulissement axial en direction de l'élément de support (2) dans l'ouverture de montage (6, 6') et l'ouverture de support (3, 3'), **caractérisé en ce que**
l'élément de blocage (11, 11'; 12, 12') présente un espace intérieur (16, 16'; 17, 17') délimité par une paroi intérieure (14, 14'; 15, 15') pour reprendre l'extrémité (9, 9') du goujon et au moins une pièce de blocage (18, 18') qui agit sur l'extrémité (9, 9') du goujon et en particulier sur la surface d'enveloppe (10, 10') de l'extrémité du goujon est disposée dans l'espace intérieur (16, 16'; 17, 17').

2. Ensemble de sertissage selon la revendication 1, **caractérisé en ce que** l'élément de blocage (11, 11'; 12, 12'; 13, 13') ne peut être libéré sans être détruit.

3. Ensemble de sertissage selon l'une des revendications 1 et 2, **caractérisé en ce que** l'ensemble de sertissage présente la forme d'une boucle de sertissage, tant le ou les éléments de sertissage (5, 5') que l'élément de support (2) présentant la forme d'une partie de boucle par laquelle une force de poussée peut être appliquée sur une pièce de sertissage, ou **en ce que** l'ensemble de sertissage présente la forme d'une boucle de sertissage, le ou les éléments de sertissage (5, 5') présentant la forme d'une partie de boucle par laquelle une force de poussée peut être appliquée sur une pièce de sertissage, l'élément de support (2) étant un élément reliant deux parties de boucle ou **en ce que** le ou les éléments de sertissage présentent la forme d'une mâchoire intermédiaire dotée de deux ouvertures de montage (6, 6') et pouvant en particulier être reliée à une boucle de sertissage et **en ce que** le l'élément de support (2) présente deux ouvertures de support (3, 3'), le goujon (8, 8') traversant l'une des ouvertures de support (3, 3') et des ouvertures de montage (6, 6').

4. Ensemble de sertissage selon l'une des revendications 1 et 2, **caractérisé en ce que** deux éléments de sertissage (5, 5') sont disposés sous la forme de leviers de sertissage et **en ce que** le ou les éléments de support (2) présentent deux ouvertures de support (3, 3'), le goujon (8, 8') traversant une des ouvertures de support (3, 3') et des ouvertures de montage (6, 6').

5. Ensemble de sertissage selon la revendication 4, **caractérisé en ce que** les deux éléments de sertissage (5, 5') sont disposés entre deux éléments de support (2, 2'), chacun des éléments de support (2, 2') présentant deux ouvertures de montage (6, 6').

6. Ensemble de sertissage selon l'une des revendications 4 ou 5, **caractérisé en ce que** les deux leviers de sertissage (5, 5') présentent au moins deux mâchoires de sertissage (4, 4') qui appliquent la force de sertissage sur la pièce de sertissage et **en ce que** les axes de pivotement (A1, A2) sont parallèles l'un à l'autre, l'un (5) des leviers de sertissage pouvant pivoter autour d'un (A1) des axes de pivotement et l'autre levier de sertissage (5') autour de l'autre axe de pivotement (A2) d'une position initiale jusque dans une position de sertissage de telle sorte qu'à la fin de l'opération de sertissage, les mâchoires de sertissage (4, 4') forment ensemble le long des axes de pivotement (A1, A2) un cercle essentiellement fermé.

7. Ensemble de sertissage selon l'une des revendications précédentes, **caractérisé en ce que** l'élément de blocage (11, 11'; 12, 12') est un élément de blocage placé sur l'extrémité (9, 9') du goujon et qui entoure au moins en partie et de préférence complètement l'extrémité (9, 9') du goujon.

8. Ensemble de sertissage selon l'une des revendications précédentes, **caractérisé en ce que** la pièce de blocage est un anneau élastique (18, 18') qui est placé dans une rainure (19, 19'; 20, 20') qui entoure la paroi intérieure (14, 14'; 15, 15'), l'anneau élastique s'engageant dans une entaille (21, 21') qui entoure la périphérie du goujon (8, 8').

9. Ensemble de sertissage selon l'une des revendications 1 à 7 qui précèdent, **caractérisé en ce que** la pièce de blocage est formée de plusieurs pattes qui débordent de la paroi intérieure (14, 14'; 15, 15') jusque dans l'espace intérieur (16, 16'; 17, 17') et qui agissent comme contre-crochets lorsqu'une force de séparation est appliquée sur l'élément de blocage (11, 11'; 12, 12'), ou **en ce que** la pièce de blocage est un disque denté.

10. Ensemble de sertissage selon l'une des revendications 7 à 9, **caractérisé en ce que** la paroi intérieure (14, 14') entoure complètement la partie du goujon (8, 8') qui déborde de l'élément de support (2).

11. Ensemble de sertissage selon l'une des revendications 7 à 10, **caractérisé en ce que** l'élément de blocage présente à l'extérieur une paroi extérieure (25, 25'; 26, 26'), cette paroi extérieure ('25, 25'; 26, 26') étant configurée en forme de tronc de cône autour dudit axe de pivotement (A1, A2), en particulier de telle sorte que la paroi extérieure (25, 25'; 26, 26') ne puisse être saisie ou ne puisse être saisie efficacement par un outil en forme de pince.

12. Ensemble de sertissage selon la revendication 11, **caractérisé en ce que** la paroi extérieure (25, 25'; 26, 26') de l'élément de blocage (11, 11'; 12, 12') est arrondie par un arrondi autour dudit axe de pivotement (A1, A2).

13. Ensemble de sertissage selon l'une des revendications précédentes, **caractérisé en ce que** des deux côtés du goujon (8, 8') sont disposés des éléments de blocage non libérables (11, 11'; 12, 12'), de préférence identiques, ou **en ce que** le goujon (8, 8') est configuré avec une extrémité de goujon formée d'un seul tenant, l'extrémité du goujon formée d'un seul tenant présentant un diamètre supérieur au diamètre (DB) du goujon, ledit élément de blocage non libérable (11, 11'; 12, 12') étant disposé de l'autre côté.

14. Ensemble de sertissage selon l'une des revendications précédentes, **caractérisé en ce que** le goujon (8, 8') est configuré comme goujon creux traversé par une ouverture de goujon dans la direction de l'axe de pivotement (A1, A2) ou **en ce que** le goujon (8, 8') présente une section transversale pleine sur toute sa longueur.
